# EUROPÄISCHE PATENTSCHRIFT

(11) **EP 1 538 338 B1**
(45) Veröffentlichungstag und Bekanntmachung des Hinweises auf die Patenterteilung: **14.06.2006**
(21) Anmeldenummer: 03450273.2
(22) Anmeldetag: 04.12.2003
(51) Int. Cl.: F04D 15/00, F04D 29/16

(54) **Radialpumpe**
Radial pump
Pompe radiale

(43) Veröffentlichungstag der Anmeldung: 08.06.2005
(73) Patentinhaber: TCG Unitech Systemtechnik GmbH, 4560 Kirchdorf/Krems (AT)
(72) Erfinder: Götschhofer, Alfred, Ing., 4591 Molln (AT)
(74) Vertreter: Babeluk, Michael

(56) Entgegenhaltungen:
- DE-A- 1 528 821
- DE-A- 4 142 120
- FR-A- 2 681 906
- US-A- 2 786 420
- US-A- 3 168 870

## Beschreibung

Die Erfindung betrifft eine Radialpumpe mit einem Gehäuse, in welchem ein durch eine Welle angetriebenes Laufrad drehbar gelagert ist, mit einem auf der Saugseite des Laufrades im Gehäuse axial in Richtung der Laufradachse zwischen zwei Endlagen verschiebbar gelagerten Deckring, wobei durch Verschieben des Deckringes aus einer durch einen Gehäuseanschlag begrenzten ersten Endlage ein zwischen Laufrad und Gehäuse ausgebildeter Spalt freigebbar ist.

Solche Pumpen sind in mierschiedlichen Ausgestaltungen, beispielwiese aus DE 41 42 120 A1 und aus US 2 786 420 A1 bekannt.

Aus der DE 41 42 120 A1 ist eine Kühlwasserpumpe für eine Brennkraftmaschine bekannt. In eine zwischen einem wasserführenden Kanal und einem Wasserpumpengehäuse angeordnete Öffnung ist ein in axialer Richtung verschiebbarer Deckring eingesetzt. Der Deckring ist durch ein Stellglied in Abhängigkeit von Parametern der Brennkraftmaschine verstellbar. Durch die Verschiebung des Deckringes ist die Breite eines Spaltes zwischen dem Ring und dem Laufrad der Wasserpumpe variabel, so dass der Kühlwasserdurchsatz veränderbar ist. Dies ermöglicht es, die Warmlaufphase der Brennkraftmaschine zu verkürzen und die Menge der schädlichen Abgasbestandteile zu verringern. Nachteilig ist, dass zur Veränderung der Lage des Deckringes ein erheblicher steuerungstechnischer Aufwand erforderlich ist.

Insbesondere Kühlwasserpumpen von Brennkraftmaschinen sind so konzipiert, dass bereits bei relativ niedrigen Motordrehzahlen hohe Kühlmitteldurchflüsse bereitgestellt werden können. Bei hohen Motordrehzahlen ist der geförderte Volumenstrom, aber auch die Leistungsaufnahme der Pumpe viel höher als erforderlich, was sich nachteilig auf den Kraftstoffverbrauch auswirkt. Abgesehen davon, kann es im hohen Drehzahlbereich zu Kavitationserscheinungen kommen.

Aufgabe der Erfindung ist es, auf möglichst einfache Weise die Durchflussmenge und die Leistungsaufnahme bei hohen Drehzahlen zu vermindern.

Erfindungsgemäß wird dies dadurch erreicht, dass der Deckring selbsttätig in Abhängigkeit der Druckdifferenz zwischen Druck- und Saugseite des Laufrades verstellbar ist. Durch den durch die Druckdifferenz zwischen Druck- und Saugseite verschiebbaren Deckring wird der Spalt zwischen Laufrad und Gehäuse selbständig der aktuellen Laufraddrehzahl angepasst, wodurch aufwendige Stellglieder entfallen können.

Gemäß der Erfindung ist weiters vorgesehen, dass auf den Deckring eine zumindest durch ein Rückstellelement gebildete Rückstellkraft in Richtung der ersten Endlage einwirkt. Vorzugsweise ist dabei vorgesehen, dass das Rückstellelement durch eine elastische Vorspanneinrichtung, vorzugsweise eine Rückstellfeder, gebildet ist, welche in Richtung der Laufradachse auf den Deckring einwirkt.

Gemäß der Erfindung ist weiters vorgesehen, dass der Deckring in zumindest einer definierten Lage, vorzugsweise zumindest in der ersten Endlage, durch ein vorzugsweise durch eine Rasteinrichtung gebildetes Positionierelement positionierbar ist. Dadurch können Flattererscheinungen des Deckringes in bestimmten Drehzahlbereichen, welche ein zyklisches Öffnen und Schließen des Spaltes zwischen Gehäuse und Laufrad bewirken würden, verhindert werden. Vorteilhafter Weise ist dabei vorgesehen sein, dass das Positionierelement einen etwa radial bezüglich der Laufradachse federbelasteten, vorzugsweise durch eine Kugel gebildeten Druckkörper aufweist, welcher entlang einer Führungsfläche gleitbar angeordnet ist und welches in der definierten Lage mit einem reziprok geformten Rastelement zusammenwirkt. Das Rastelement kann beispielsweise eine Ausbuchtung in der Führungsfläche sein.

In einer besonders vorteilhaften Ausführungsvariante ist vorgesehen, dass die Führungsfläche durch eine saugseitige Innenfläche des Gehäuses gebildet ist und der Druckkörper im Mantelbereich des Deckringes angeordnet ist, wobei vorzugsweise eine auf den Druckkörper wirkende Druckfeder in einer radialen Bohrung des Deckringes angeordnet ist. Gemäß einer dazu reziproken Ausführungsvariante ist vorgesehen, dass die Führungsfläche durch den Mantelbereich des Deckringes gebildet ist und dass der Druckkörper im Bereich einer saugraumseitigen Innenfläche des Gehäuses angeordnet ist, wobei vorzugsweise eine auf den Druckkörper einwirkende Druckfeder in einer radialen Bohrung des Gehäuses angeordnet ist.

Um die Rückstellbewegung des Deckringes zu unterstützen, ist es vorteilhaft, wenn die Führungsfläche bezüglich der Laufradachse um einen Winkel kleiner als etwa 20°, vorzugsweise kleiner als etwa 10° geneigt ist.

Die Erfindung wird im Folgenden anhand der Figuren näher erläutert. Es zeigen
- Fig. 1: eine erfindungsgemäße Radialpumpe in einem Längsschnitt,
- Fig. 2: das Detail II aus Fig. 1 und
- Fig. 3: das Detail III aus Fig. 1.

Die Radialpumpe 1 weist ein Gehäuse 2 auf, in welchem eine Welle 3 zum Antrieb eines Laufrades 4 mittels eines Lagers 5 drehbar gelagert ist. Die Saugseite der Radialpumpe 1 ist mit Bezugszeichen 6, die Druckseite mit Bezugszeichen 7 bezeichnet. Um das Laufrad 4 herum bildet das Gehäuse 2 einen Spiralkanal 8 aus. Auf der Saugseite 6 des Laufrades 4 ist im Gehäuse 2 ein Deckring 9 in Richtung der Laufradachse 10 zwischen einer ersten und einer zweiten Endlage verschiebbar angeordnet. In der in Fig. 1 dargestellten ersten Endlage wird ein zwischen Laufrad 4 und Gehäuse 2 ausgebildeter Spalt 11 durch den Deckring 9 verdeckt, so dass Leckageströme zwischen Druckseite 7 und Saugseite 6 unterbunden werden.

Der Deckring 9 wird durch zumindest ein Rückstellelement 12 in die erste Endlage bewegt bzw. in dieser festgehalten. Das in Fig. 2 dargestellte Rückstellelement 12 besteht aus einer durch ein Federblech gebildeten Rückstellfeder 14, welche in axialer Richtung auf den Deckring 9 einwirkt.

Durch ein Positionierelement 13 wird der Deckring 9 in einer vordefinierten Lage, etwa der ersten Endlage, gehalten. Dadurch wird ein Flattern des Deckringes 9 bei kritischen Drehzahlen verhindert. Das in Fig. 3 dargestellte Positionierelement 13 ist im Mantelbereich 15 des Deckringes 9 angeordnet und weist einen durch eine Druckfeder 16 federbelasteten Druckkörper 17 auf, wobei die Druckfeder 16 in einer radialen Bohrung 18 im Mantelbereich 15 des Deckringes 9 angeordnet ist. Der Druckkörper 17 kann beispielsweise durch eine Kugel gebildet sein. Der Druckkörper 17 liegt auf einer durch eine saugseitige Innenfläche 2a des Gehäuses 2 gebildeten Führungsfläche 19 auf und gleitet bei axialer Auslenkung des Deckringes an dieser entlang, wobei der Druckkörper 17 in der ersten Endlage in ein durch eine Einbuchtung 20 gebildetes Formelement einrastet und somit die Position des Deckringes 9 stabilisiert. Um die Rückstellbewegung des Deckringes 9 in Richtung der ersten Endlage zu unterstützen, ist die Führungsfläche 19 bezüglich der Laufradachse 10 leicht geneigt ausgebildet, wobei der Winkel α zwischen der Führungsfläche 19 und der Laufradachse 10 kleiner als etwa 10° ist. In der ersten Endlage liegt der Deckring 9 an einem durch das Gehäuse 2 gebildeten Anschlag 21 an.

Der Deckring 9 wird in Abhängigkeit der Druckdifferenz zwischen dem Druck p₂ der Druckseite 7 und dem Druck p₁ der Saugseite 6 aus der eine Ruhelage bestimmenden ersten Endlage in die zweite Endlage bewegt. Bis zu einer vordefinierten Drehzahl des Laufrades 4, welcher eine bestimmte Durchflussmenge zugeordnet ist, ist der Deckring 9 in der in Fig. 1 dargestellten ersten Endlage mit sehr geringem Spalt 11 bezüglich dem Laufrad 4 positioniert, so dass ein optimaler Wirkungsgrad erreicht wird. Diese Position wird einerseits durch den Anschlag 21 im Gehäuse, andererseits durch das Rückstellelement 12 und das Positionierelement 13 definiert. Je nach Auslegung können Rückstellelement 12 und Positionierelement 13 auch kombiniert angewendet werden, um eine bedarfsgerechte Regelcharakteristik zu gewährleisten.

Die Rückstell- und Positionierelemente 12, 13 sind so ausgelegt, dass bei einer bestimmten Druckdifferenz p₂ - p₁ eine axiale Verschiebung des Deckringes 9 vom Laufrad 4 weg stattfindet. Je nach Auslegung der Rückstell- und Positionierelemente 12, 13 kann diese axiale Verstellung kontinuierlich oder ab einer bestimmten Drehzahl abrupt erfolgen.

Der sich vergrößernde axiale Spalt 11 zwischen Laufrad 4 und Deckring 9 bewirkt eine Reduzierung der Durchflussmenge und dadurch auch eine Reduzierung der Leistungsaufnahme bei hohen Drehzahlen. Weiters wird die im hohen Drehzahlbereich auftretende Kavitation verhindert.

## Patentansprüche

1. Radialpumpe (1) mit einem Gehäuse (2), in welchem ein durch eine Welle (3) angetriebenes Laufrad (4) drehbar gelagert ist, mit einem auf der Saugseite (6) des Laufrades (4) im Gehäuse (2) axial in Richtung der Laufradachse (10) zwischen zwei Endlagen verschiebbar gelagerten Deckring (9), wobei durch Verschieben des Deckringes (9) aus einer durch einen Gehäuseanschlag (21) begrenzten ersten Endlage ein zwischen Laufrad (4) und Gehäuse (2) ausgebildeter Spalt (11) freigebbar ist, wobei der Deckring (9) selbsttätig in Abhängigkeit der Druckdifferenz zwischen Druck- und Saugseite (7, 6) des Laufrades (4) verstellbar ist, **dadurch gekennzeichnet, dass** der Deckring (9) in zumindest einer definierten Lage, vorzugsweise zumindest in der ersten Endlage, durch ein durch eine Rasteinrichtung gebildetes Positionierelement (13) positionierbar ist.

2. Radialpumpe (1) nach Anspruch 1, **dadurch gekennzeichnet, dass** auf den Deckring (9) eine zumindest durch ein Rückstellelement (12) gebildete Rückstellkraft in Richtung der ersten Endlage einwirkt.

3. Radialpumpe (1) nach Anspruch 2, **dadurch gekennzeichnet, dass** das Rückstellelement (12) durch eine elastische Vorspanneinrichtung, vorzugsweise eine Rückstellfeder (14), gebildet ist, welche in Richtung der Laufradachse (10) auf den Deckring (9) einwirkt.

4. Radialpumpe (1) nach einem der Ansprüche 1 bis 3, **dadurch gekennzeichnet, dass** das Positionierelement (13) einen etwa radial bezüglich der Laufradachse (10) federbelasteten, vorzugsweise durch eine Kugel gebildeten Druckkörper (17) aufweist, welcher in der definierten Lage mit einem reziprok geformten Rastelement zusammenwirkt und entlang einer Führungsfläche (19) gleitbar angeordnet ist, wobei das Rastelement vorzugsweise durch eine Einbuchtung (20) in der Führungsfläche (19) gebildet ist.

5. Radialpumpe (1) nach Anspruch 4, **dadurch gekennzeichnet, dass** die Führungsfläche (19) durch eine saugseitige Innenfläche (2a) des Gehäuses (2) gebildet ist und der Druckkörper (17) im Mantelbereich (15) des Deckringes (9) angeordnet ist, wobei vorzugsweise eine auf den Druckkörper (17) wirkende Druckfeder (16) in einer radialen Bohrung (18) des Deckringes (9) angeordnet ist.

6. Radialpumpe (1) nach Anspruch 4, **dadurch gekennzeichnet, dass** die Führungsfläche (19) durch den Mantelbereich (15) des Deckringes (9) gebildet ist und dass der Druckkörper (17) im Bereich einer saugraumseitigen Innenfläche (2a) des Gehäuses (2) angeordnet ist, wobei vorzugsweise eine auf den Druckkörper (17) einwirkende Druckfeder (16) in einer radialen Bohrung (18) des Gehäuses (2) angeordnet ist.

7. Radialpumpe (1) nach einem der Ansprüche 4 bis 6, **dadurch gekennzeichnet, dass** die Führungsfläche (19) bezüglich der Laufradachse (10) um einen Winkel (α) kleiner als etwa 20°, vorzugsweise kleiner als etwa 10° geneigt ist.

## Claims

1. Radial-flow pump (1) with a housing (2), in which an impeller (4) driven by a shaft (3) is rotatably supported, and with a covering ring (9), which is located on the suction side (6) of the impeller (4) and can be axially shifted between two extreme positions in the housing (2) in the direction of the impeller axis (10), where a gap (11) between the impeller (4) and the housing (2) can be opened by shifting the covering ring (9) away from a first extreme position determined by a stop (21) on the housing, and where the covering ring (9) will shift automatically depending on the pressure difference between suction and pressure side (7,6) of the impeller (4), **characterized in that** the covering ring (9) can be positioned in at least one defined position, preferably at least in the first extreme position, by a positioning element (13) configured as a catch.

2. Radial-flow pump (1) according to claim 1, **characterized in that** a restoring force in the direction towards the first extreme position is exerted on the covering ring (9) by at least one restoring element (12).

3. Radial-flow pump (1) according to claim 2, **characterized in that** the restoring element (12) is formed by an elastic preloading device, preferably a restoring spring (14), which acts on the covering ring (9) in the direction of the impeller axis (10).

4. Radial-flow pump (1) according to any of claims 1 to 3, **characterized in that** the positioning element (13) is provided with a preferably ball-shaped pressure body (17), which is spring-loaded in radial direction relative to the impeller axis (10), and which in the defined position interacts with a reciprocally shaped catching element and may slide along a guiding surface (19), said catching element preferably being formed by a recess (20) in the guiding surface (19).

5. Radial-flow pump (1) according to claim 4, **characterized in that** the guiding surface (19) is formed by an interior surface (2a) of the housing (1) on the suction side and the pressure body (17) is located in the wall area (15) of the covering ring (9), a pressure spring (16) acting on the pressure body (17) being preferably placed in a radial bore (18) of the covering ring (9).

6. Radial-flow pump (1) according to claim 4, **characterized in that** the guiding surface (19) is formed by the wall area (15) of the covering ring (9) and the pressure body (17) is located in the area of a suction-side interior surface (2a) of the housing (2), a pressure spring (16) acting on the pressure body (17) being preferably placed in a radial bore (18) of the housing (2).

7. Radial-flow pump (1) according to any of claims 4 to 6, **characterized in that** the guiding surface (19) is inclined relative to the impeller axis (10) by an angle (α) smaller than 20°, and preferably smaller than 10°.

## Revendications

1. Pompe radiale (1) comportant un boîtier (2) recevant à rotation un rotor (4) entraîné par l'intermédiaire d'un arbre (3), dans laquelle
une bague de recouvrement (9) coulisse axialement dans la direction de l'axe (10) du rotor entre deux positions de fin de course du côté aspiration (6) du rotor (4) dans le boîtier (2), et par son coulissement à partir d'une première position de fin de course délimitée par une butée (21) du boîtier, la bague de recouvrement (9) libère un intervalle (11) entre le rotor (4) et le boîtier (2),
la bague de recouvrement (9) étant réglable automatiquement selon la différence de pression entre le côté aspiration et le côté refoulement (7, 6) du rotor (4),
**caractérisée en ce que**
la bague de recouvrement (9) est positionnée au moins dans une position définie, de préférence au moins dans la première position de fin de course par un élément de positionnement (13) formé par un dispositif d'encliquetage.

2. Pompe radiale (1) selon la revendication 1,
**caractérisée en ce que**
la bague de recouvrement (9) est soumise à l'action d'une force de rappel en direction de la première position de fin de course par au moins un élément de rappel (12).

3. Pompe radiale (1) selon la revendication 2,
**caractérisée en ce que**
l'élément de rappel (12) est formé par un dispositif de précontrainte élastique, de préférence un ressort de rappel (14), qui agit sur la bague de recouvrement (9) dans la direction de l'axe (10) du rotor.

4. Pompe radiale (1) selon l'une des revendications 1 à 3,
**caractérisée en ce que**
l'élément de positionnement (13) comporte un organe de poussée (17) de préférence formé par une bille, et sollicité par ressort, sensiblement radialement par rapport à l'axe (10) du rotor, et cet organe de poussée coopère dans la position définie avec un élément d'encliquetage de forme complémentaire en pouvant coulisser le long d'une surface de guidage (19), l'élément d'encliquetage étant formé de préférence par une cavité (20) dans la surface de guidage (19).

5. Pompe radiale (1) selon la revendication 4,
**caractérisée en ce que**
la surface de guidage (19) est formée par la surface intérieure (2a) côté aspiration du boîtier (2) et l'organe de poussée (17) est prévu dans la zone-enveloppe (15) de la bague de recouvrement (9), cet organe étant de préférence un ressort de compression (16) agissant sur l'organe de poussée (17) et logé dans un perçage radial (18) de la bague de recouvrement (9).

6. Pompe radiale (1) selon la revendication 4,
**caractérisée en ce que**
la surface de guidage (19) est formée par la zone-enveloppe (15) de la bague de recouvrement (9), l'organe de poussée (17) est installé au niveau d'une surface intérieure (2a) côté chambre d'aspiration du boîtier (2) et de préférence un ressort de compression (16) agissant sur l'organe de poussée (17) est installé dans un perçage radial (18) du boîtier (2).

7. Pompe radiale (1) selon l'une des revendications 4 à 6,
**caractérisée en ce que**
la surface de guidage (19) fait un angle (α) inférieur à environ 20° et de préférence inférieur à environ 10° par rapport à l'axe (10) du rotor.
